# FASCICULE DE BREVET EUROPEEN

(11) **EP 1 125 848 B1**
(45) Date de publication et mention de la délivrance du brevet: **18.05.2005**
(21) Numéro de dépôt: 00403568.9
(22) Date de dépôt: 18.12.2000
(51) Int. Cl.: B65D 5/10

(54) **Emballage, notamment pour produits alimentaires, et plan de découpe destiné à former un tel emballage**
Verpackung, insbesondere für Nahrungsmittel, sowie Zuschnitt zum Herstellen einer solchen Verpackung
Packaging, especially for foodstuffs, and blank for producing such a packaging

(30) Priorité: 20.12.1999 FR 9916070
(43) Date de publication de la demande: 22.08.2001
(73) Titulaire: Dailycer, 80500 Montdidier (FR)
(72) Inventeur: Wiart, Laurent, 80500 Cantigny (FR)
(74) Mandataire: Colas, Jean-Pierre

(56) Documents cités:
- EP-A- 0 639 512
- CH-A- 674 190
- DE-U- 29 909 008
- FR-A- 1 189 297
- US-A- 1 743 681
- US-A- 2 178 730
- US-A- 2 789 751
- US-A- 3 403 839
- US-A- 4 238 068
- US-A- 4 484 683

## Description

La présente invention se rapporte à un emballage notamment pour produits alimentaires, et à un plan de découpe destiné à former un tel emballage.

On connaît du document EP 0 639 512 un emballage conforme au préambule de la revendication 1 ci-annexée.

Ce type d'emballage est destiné à emballer notamment des denrées alimentaires périssables telles que des céréales (du type « pétales de maïs » destinés à être consommés au petit déjeuner).

Cet emballage présente l'avantage de pouvoir être aisément refermé après usage, et plus particulièrement, lorsqu'il se trouve dans sa deuxième configuration de stockage, d'empêcher son contenu de ressortir queute que soit l'orientation de l'emballage.

Le document EP 0 639 512 enseigne que pour refermer de manière étanche cet emballage, il faut le placer dans sa deuxième configuration de stockage, et coincer le sachet se trouvant à l'intérieur de cet emballage entre l'un des grands rabats et le côté associé de l'emballage (voir notamment la figure 5 de ce document).

Cette opération est compliquée à mettre en oeuvre, et indique en outre que l'emballage en lui-même n'est pas étanche à l'air dans sa deuxième configuration de stockage, puisqu'il faut nécessairement prévoir un sachet pour obtenir cette étanchéité.

En d'autres termes, s'il n'y a pas de sachet ou si l'on souhaite maintenir ce sachet ouvert, on ne peut pas protéger efficacement les denrées situées dans l'emballage contre les altérations dues à la circulation d'air, dans la deuxième configuration de stockage.

Ainsi, les caractéristiques organoleptiques de ces denrées risquent d'être altérées.

La présente invention a pour but de fournir un emballage du type susmentionné qui, lorsqu'il se trouve dans sa deuxième configuration de stockage, présente en lui-même, c'est-à-dire indépendamment de la présence ou non d'un sachet, une étanchéité à l'air améliorée.

On atteint ce but de l'invention avec un emballage conforme à la revendication 1 ci-annexée.

La présence de moyens permettant de verrouiller le premier rabat plié sur le troisième côté à l'extérieur de l'emballage permet de réaliser de manière simple un pincement particulièrement franc des quatre côtés et des deux petits rabats suivant les bords supérieurs de l'emballage, dans la deuxième configuration de stockage.

Au contraire, dans la deuxième configuration de stockage de l'emballage de la technique antérieure, le premier rabat est plié à l'intérieur de l'emballage, et n'est donc pas maintenu dans une position où il recouvre le troisième bord supérieur de l'emballage, ce qui peut donner lieu à un passage d'air susceptible d'altérer le contenu de cet emballage.

Ainsi, l'emballage selon l'invention présente en lui-même une parfaite étanchéité à l'air lorsqu'il se trouve dans sa deuxième configuration de stockage, ce qui permet d'obtenir de manière simple une excellente conservation de son contenu sans qu'il soit nécessaire de recourir à quelque moyen de sachet que ce soit.

La présente invention se rapporte également à un plan de découpe conforme à la revendication 12, formé dans un matériau semi-rigide tel que le carton et destiné à former un emballage conforme à ce qui précède.

D'autres caractéristiques et avantages de la présente invention apparaîtront à la lecture de la description qui va suivre et à l'examen du dessin annexé, dans lequel :
- les figures 1 et 2 sont des vues en perspective de l'emballage selon l'invention lorsqu'il se trouve respectivement dans une configuration de service et dans une première configuration de stockage,
- la figure 3 est une vue analogue aux précédentes représentant l'emballage dans une configuration intermédiaire préalable à une deuxième configuration de stockage,
- la figure 4 est une vue analogue aux précédentes représentant l'emballage dans sa deuxième configuration de stockage, et
- la figure 5 est une vue du plan de découpe destiné à former l'emballage des figures précédentes.

Sur ces figures, des références identiques désignent des organes ou ensembles d'organes identiques ou analogues.

On se reporte à présent à la figure 1, sur laquelle on voit que l'emballage E selon l'invention comprend une paroi 1 définissant, lorsque cet emballage se trouve dans une configuration de service (c'est-à-dire dans une configuration permettant de le vider ou de le remplir), un volume par exemple sensiblement parallélépipédique.

Un tel volume peut par exemple être obtenu par pliage et collage d'un plan de découpe 2 en matériau semi-rigide tel que le carton (voir figure 5).

La paroi 1 comprend des premier 3, deuxième 5, troisième 7 et quatrième 9 côtés se succédant dans cet ordre et comportant respectivement des premier 11, deuxième 13, troisième 15 et quatrième 17 bords définissant une ouverture 21 par exemple rectangulaire.

Des premier 23, deuxième 25, troisième 27 et quatrième 29 rabats sont respectivement articulés sur chacun de ces bords, les premier 23 et troisième 27 rabats étant suffisamment larges pour se recouvrir mutuellement au moins en partie.

Selon une caractéristique essentielle de l'invention, des premier 31 et deuxième 33 groupes de lignes de pliage de déformation sont formés sur les deuxième 5 et quatrième 9 côtés de la paroi 1.

Ces lignes de pliage de déformation, formées de préférence par des rainages, pointillés ou autre type de marquage interne ou externe du plan de découpe, définissent sensiblement des Y inversés (lorsque l'ouverture 21 est située vers le haut, c'est-à-dire comme cela est représenté sur la figure 1) dont les branches 35, 37 et 39, 41 s'étendent sensiblement et respectivement des milieux des deuxième 13 et quatrième 17 bords jusqu'aux arêtes 43, 45 et 47, 49 séparant respectivement les deuxième 5 et quatrième 9 côtés des premier 3 et troisième 7 côtés, et dont les pieds 51 et 53 s'étendent dans des zones sensiblement médianes des deuxième 25 et quatrième 29 rabats.

Le premier rabat 23 comprend une languette 55, et le troisième rabat 27 et le troisième côté 7 comprennent respectivement des première 57 et deuxième 59 fentes adaptées pour recevoir la languette 55.

Le fond de l'emballage E est fermé par des cinquième 61, sixième 63, septième 65 et huitième 67 rabats par exemple collés ou agrafés entre eux.

On se reporte à présent à la figure 2, sur laquelle on a représenté l'emballage E dans une première position de stockage.

Cette position se déduit de la précédente en rabattant les deuxième 25 et quatrième 29 rabats vers l'intérieur de l'emballage, puis en rabattant le troisième rabat 27 sur ces derniers, puis enfin en rabattant le premier rabat 23 sur ce dernier et en insérant la languette 55 dans la première fente 57.

On se reporte à présent à la figure 3, sur laquelle on a représenté l'emballage E dans une position intermédiaire préalable à une deuxième position de stockage.

Cette position se déduit de la position de service représentée à la figure 1 en repliant vers l'intérieur de l'emballage les portions 69 et 71 des deuxième 5 et quatrième 9 côtés situées respectivement entre les branches 35, 37 et 39, 41 des premier 31 et deuxième 33 groupes de lignes de pliage de déformation, et en pliant les deuxième 25 et quatrième 29 rabats en deux autour des pieds 51 et 53 de ces premier et deuxième groupes de lignes de pliage de déformation, de manière à amener les premier 11 et troisième 15 bords l'un contre l'autre.

On se reporte à présent à la figure 4, sur laquelle on a représenté l'emballage E dans sa deuxième position de stockage.

Cette position se déduit de la précédente en rabattant les premier 23, deuxième 25, troisième 27 et quatrième 29 rabats sur le troisième côté 7, et en insérant la languette 55 dans la deuxième fente 59.

On se reporte à présent à la figure 5, sur laquelle on a représenté le plan de découpe 2 formé dans un matériau semi-rigide tel que le carton, destiné à être plié et assemblé pour former l'emballage E.

Comme cela apparaît sur cette figure, ce plan de découpe 2 comprend des premier 3, deuxième 5, troisième 7 et quatrième 9 panneaux rectangulaires se succédant dans cet ordre, reliés les uns aux autres par des première 43, deuxième 45 et troisième 47 lignes de pliage verticales.

Ce plan de découpe 2 comprend également une patte de collage 72 reliée au quatrième panneau 9 par l'intermédiaire d'une quatrième ligne de pliage 49.

Ce plan de découpe 2 comprend aussi des premier 23, deuxième 25, troisième 27 et quatrième 29 rabats reliés respectivement auxdits premier 3, deuxième 5, troisième 7 et quatrième 9 panneaux par l'intermédiaire de première 11, deuxième 13, troisième 15 et quatrième 17 lignes de pliage horizontales.

Ce plan de découpe 2 comprend encore des cinquième 61, sixième 63, septième 65 et huitième 67 rabats reliés respectivement aux premier 3, deuxième 5, troisième 7 et quatrième 9 panneaux à l'opposé des quatre rabats susmentionnés par l'intermédiaire de cinquième 81, sixième 83, septième 85 et huitième 87 lignes de pliage horizontales.

Ce plan de découpe 2 comprend par ailleurs des premier 31 et deuxième 33 groupes de lignes de pliage de déformation formés sur les deuxième 5 et quatrième 9 panneaux et sur les deuxième 25 et quatrième 29 rabats, définissant sensiblement des Y inversés dont les branches 35, 37 et 39, 41 s'étendent sensiblement et respectivement des milieux des deuxième 13 et quatrième 17 lignes de pliage horizontales jusqu'aux première 43 et deuxième 45 lignes de pliage verticales d'une part, et jusqu'aux troisième 47 et quatrième 49 lignes de pliage verticales d'autre part, et dont les pieds 51 et 53 s'étendent dans des zones sensiblement médianes des deuxième 25 et quatrième 29 rabats.

Le premier rabat 23 comprend une languette 55 et le troisième rabat 27 et le troisième côté 7 comprennent respectivement des première 57 et deuxième 59 fentes adaptées pour recevoir cette languette.

Les premier 31 et deuxième 33 groupes de lignes de pliage de déformation sont de préférence formés par des rainages, pointillés ou autre type de marquage interne ou externe du plan de découpe.

Le mode d'utilisation et les avantages de l'emballage selon l'invention découlent directement de la description qui précède.

Pour accéder la première fois au contenu de l'emballage E, on déchire ou on décolle des organes de fermeture classiques (non représentés) prévus pour assurer une étanchéité à l'air complète, et on déploie les premier 23, deuxième 25, troisième 27 et quatrième 29 rabats pour amener cet emballage dans sa position de service représentée à la figure 1.

Ensuite, le cas échéant, on ouvre le sachet souple situé à l'intérieur de cet emballage.

A partir de sa position de service, on peut refermer l'emballage E de deux manières différentes.

Une première manière de procéder consiste à amener l'emballage E dans sa première position de stockage représentée à la figure 2, en effectuant les pliages mentionnés plus haut.

Comme n'importe quel consommateur de céréales au petit déjeuner pourra s'en rendre compte, cette position de stockage classique n'offre qu'une étanchéité à l'air médiocre, étant donné notamment la tendance des premier 23 et troisième 27 rabats à regagner élastiquement leur position d'ouverture.

Une deuxième manière de procéder consiste à amener l'emballage E dans sa deuxième position de stockage représentée à la figure 4, en effectuant les pliages mentionnés plus haut.

Dans cette deuxième position de stockage, le premier rabat 23 pince suivant la ligne de pliage 11 la paroi 1 de manière sensiblement étanche.

Ce pincement est rendu possible grâce aux premier 31 et deuxième 33 groupes de lignes de pliage de déformation.

Grâce à ces lignes en effet et à la relative souplesse du matériau formant la paroi 1, on peut déformer localement cette dernière en la faisant passer d'un état dans lequel les côtés 3 et 7 sont parallèles sur toute leur hauteur à un état dans lequel ces côtés sont parallèles seulement dans leurs parties inférieures (c'est-à-dire dans leur parties situées sous l'intersection des branches 35, 37 et 39, 41 avec les arêtes 43, 45 et 47, 49) et définissent un profil en toit dans leurs parties supérieures (c'est-à-dire dans leurs parties situées au-dessus desdites intersections).

En outre, lorsqu'on rabat les premier 23, deuxième 25, troisième 27 et quatrième 29 rabats sur le troisième côté 7 de la paroi 1, on met les quatre bords 11, 13, 15, 17 en butée les uns contre les autres, ce qui permet de renforcer l'effet de pincement et ainsi d'améliorer l'étanchéité obtenue.

On notera en particulier que les deuxième 25 et quatrième 29 rabats permettent, dans cette deuxième position de stockage, d'éviter tout passage d'air aux extrémités du premier bord 11.

On notera également que, dans cette deuxième position de stockage, le pincement de la paroi 1 permet, lorsque le contenu de l'emballage E est placé à l'intérieur d'un sachet souple, de maintenir ce sachet par exemple dans une position où sa partie supérieure est enroulée sur elle-même, ce qui permet d'améliorer encore l'étanchéité obtenue.

On notera également que, dans cette deuxième position de stockage, l'emballage E présente un encombrement vertical légèrement inférieur à celui de sa première position de stockage, ce qui permet par exemple de le ranger sur des étagères séparées les unes des autres par une hauteur relativement faible.

On notera encore que le verrouillage de l'ouverture 21 obtenu lorsque l'emballage E se trouve dans sa deuxième position de stockage est nettement plus résistant que celui obtenu dans sa première position de stockage, ce qui permet par exemple de ranger cet emballage en position couchée sans que son contenu risque de s'en échapper et de se répandre à l'extérieur.

On notera encore que la déformation opérée pour amener l'emballage E de sa position de service vers sa deuxième position de stockage est tout à fait réversible.

D'ailleurs, le retour de cet emballage vers sa position de service a tendance à se produire spontanément dès qu'on lève le premier rabat, grâce à l'élasticité du matériau formant la paroi 1.

Ce retour spontané est très pratique car il permet d'accéder au contenu de l'emballage E avec le minimum de manipulations.

Bien entendu, la présente invention n'est pas limitée au mode de réalisation décrit et représenté, fourni à titre d'exemple illustratif et non limitatif.

C'est ainsi par exemple que le plan de découpe destiné à former l'emballage selon l'invention pourrait être formé dans une matière plastique semi-rigide.

C'est ainsi également que seule la partie de l'emballage située dans la région de son ouverture pourrait être formée dans un matériau semi-rigide, d'autres parties de cet emballage telles que son fond pouvant être formées dans des matériaux rigides.

C'est ainsi également que la paroi formant cet emballage pourrait ne comporter qu'un seul bord définissant une ouverture par exemple circulaire ou elliptique.

C'est ainsi également que l'ouverture de cet emballage pourrait ne s'étendre que sur une partie de sa face supérieure.

C'est ainsi encore que les lignes de pliage de déformation pourraient être remplacées par des portions d'emballage plus souples que le reste de cet emballage, aisément pliables.

## Revendications

1. Emballage (E) comprenant :
- des premier (3), deuxième (5), troisième (7) et quatrième (9) côtés se succédant dans cet ordre et définissant respectivement des premier (11), deuxième (13), troisième (15) et quatrième (17) bords d'une ouverture (21) d'introduction d'articles notamment alimentaires dans ledit emballage,
- un premier rabat (23) articulé sur ledit premier bord (11), et
- des deuxième (25) et quatrième (29) rabats qui demeurent articulés respectivement sur lesdits deuxième (13) et quatrième (17) bords après la première ouverture dudit emballage,
- des moyens de déformation réversible (31, 33) prévus sur lesdits deuxième (5) et quatrième (9) côtés,
de sorte que ledit emballage (E) soit conformable sélectivement :
- en une position de service où lesdits premier (23), deuxième (25) et quatrième (29) rabats dégagent ladite ouverture (21),
- en une première configuration de stockage où lesdits premier (23), deuxième (25) et quatrième (29) rabats ferment ladite ouverture (21), et
- en une deuxième configuration de stockage où ledit premier rabat (23) pince lesdits premier (3), deuxième (5), troisième (7) et quatrième (9) côtés ainsi que lesdits deuxième (25) et quatrième (29) rabats suivant lesdits premier (11), deuxième (13), troisième (15) et quatrième (17) bords,
**caractérisé en ce qu'**il comprend des moyens de verrouillage (55, 59) adaptés pour maintenir ledit premier rabat (23) plié sur ledit troisième côté (7) à l'extérieur dudit emballage (E) dans ladite deuxième configuration de stockage.

2. Emballage (E) selon la revendication 1, **caractérisé en ce que** dans ladite deuxième configuration de stockage, lesdits deuxième (25) et quatrième (29) rabats sont coincés entre ledit premier rabat (23) et ledit troisième côté (7).

3. Emballage (E) selon l'une des revendications 1 ou 2, **caractérisé en ce que** lesdits moyens de verrouillage (55, 59) comprennent une languette (55) formée dans ledit premier rabat (23) et une fente (59) formée dans ledit troisième côté (7) adaptée pour recevoir ladite languette (55).

4. Emballage (E) selon l'une quelconque des revendications 1 à 3, **caractérisé en ce que** lesdits moyens de déformation réversible comprennent des premier (31) et deuxième (33) groupes de lignes de pliage de déformation disposés respectivement sur lesdits deuxième (5) et quatrième (9) côtés.

5. Emballage (E) selon la revendication 4, **caractérisé en ce que** lesdits premier (31) et deuxième (33) groupes de lignes de pliage de déformation définissent des Y inversés dont les branches (35, 37 et 39, 41) s'étendent sensiblement et respectivement jusqu'aux arêtes (43, 45 et 47, 49) séparant lesdits deuxième (5) et quatrième (9) côtés desdits premier (3) et troisième (7) côtés, et dont les pieds (51 et 53) s'étendent dans des zones sensiblement médianes desdits deuxième (25) et quatrième (29) rabats.

6. Emballage (E) selon la revendication 5, **caractérisé en ce que** les portions (69, 71) desdits deuxième (5) et quatrième (9) côtés situées respectivement entre les branches (35, 37 et 39, 41) desdits premier (31) et deuxième (33) groupes de lignes de pliage de déformation sont repliées vers l'intérieur dudit emballage (E) lorsqu'il se trouve dans ladite deuxième configuration de stockage.

7. Emballage (E) selon l'une des revendications 5 ou 6, **caractérisé en ce que** lesdits deuxième (25) et quatrième (29) rabats sont pliés en deux autour desdits pieds (51 et 53) lorsque ledit emballage (E) se trouve dans ladite deuxième configuration de stockage.

8. Emballage (E) selon l'une quelconque des revendications précédentes, **caractérisé en ce qu'**il comprend un troisième rabat (27) articulé sur ledit troisième bord (15).

9. Emballage (E) selon la revendication 8, **caractérisé en ce que** ledit troisième rabat (27) est coincé entre ledit premier rabat (23) et ledit troisième côté (7) lorsque ledit emballage (E) se trouve dans ladite deuxième configuration de stockage.

10. Emballage (E) selon l'une quelconque des revendications précédentes, **caractérisé en ce qu'**il comprend des deuxièmes moyens de verrouillage (55, 57) pour maintenir ledit emballage (E) dans ladite première position de stockage.

11. Emballage (E) selon la revendication 10 lorsqu'elle dépend de la revendication 8, **caractérisé en ce que** lesdits deuxièmes moyens de verrouillage (55, 57) comprennent une languette (55) formée dans ledit premier rabat (23) et une première fente (57) formée dans ledit troisième rabat (27), adaptée pour recevoir ladite languette (55).

12. Plan de découpe (2) formé dans un matériau semi-rigide tel que le carton destiné à former un emballage (E) conforme à l'une quelconque des revendications précédentes, **caractérisé en ce qu'**il comprend :
- des premier (3), deuxième (5), troisième (7) et quatrième (9) panneaux rectangulaires se succédant dans cet ordre, reliés les uns aux autres par des première (43), deuxième (45) et troisième (47) lignes de pliage verticales,
- une patte de collage (72) reliée au quatrième panneau (9) par l'intermédiaire d'une quatrième ligne de pliage verticale (49),
- des premier (23), deuxième (25), troisième (27) et quatrième (29) rabats indépendants les uns des autres reliés respectivement auxdits premier (3), deuxième (5), troisième (7) et quatrième (9) panneaux par l'intermédiaire de première (11), deuxième (13), troisième (15) et quatrième (17) lignes de pliage horizontales,
- des cinquième (61), sixième (63), septième (65) et huitième (67) rabats reliés respectivement aux premier (3), deuxième (5), troisième (7) et quatrième (9) panneaux à l'opposé desdits premier (23), deuxième (25), troisième (27) et quatrième (29) rabats par l'intermédiaire de cinquième (81), sixième (83), septième (85) et huitième (87) lignes de pliage horizontales, et
- des premier (31) et deuxième (33) groupes de lignes de pliage de déformation formés sur les deuxième (5) et quatrième (9) panneaux et sur les deuxième (25) et quatrième (29) rabats, définissant sensiblement des Y inversés dont les branches (35, 37 et 39, 41) s'étendent sensiblement et respectivement des milieux des deuxième (13) et quatrième (17) lignes de pliage horizontales jusqu'aux première (43) et deuxième (45) lignes de pliage verticales d'une part, et jusqu'aux troisième (47) et quatrième (49) lignes de pliage verticales d'autre part, et dont les pieds (51 et 53) s'étendent dans des zones sensiblement médianes des deuxième (25) et quatrième (29) rabats,
**caractérisé en ce que** ledit premier rabat (23) comprend une languette (55) et **en ce que** ledit troisième panneau (7) comprend une première fente (59) adaptée pour recevoir ladite languette (55).

13. Plan de découpe selon la revendication 12, **caractérisé en ce que** ledit troisième rabat (27) comprend une deuxième fente (57) adaptée pour recevoir ladite languette (55).

14. Plan de découpe (2) selon l'une des revendications 12 ou 13, **caractérisé en ce que** lesdits premier (31) et deuxième (33) groupes de lignes pliage de déformation sont formés par des rainages, pointillés ou autre type de marquage interne ou externe dudit plan de découpe (2).

## Patentansprüche

1. Verpackung (E) mit:
einer ersten (3), einer zweiten (5), einer dritten (7) und einer vierten Seite (9), die in der genannten Reihenfolge aufeinanderfolgen und jeweils den ersten (11) den zweiten (13), den dritten (15) und den vierten Rand (17) einer Öffnung (21) zum Einbringen von Artikeln, insbesondere von Nahrungsmitteln, in die Verpackung bilden,
einer gelenkig am ersten Rand (11) vorgesehenen ersten Lasche (23); und
einer zweiten (25) und einer vierten Lasche (29), die nach dem ersten Öffnen der Verpackung jeweils am zweiten (13) und vierten Rand (17) angelenkt verbleiben,
an der zweiten (5) und vierten Seite (9) vorgesehene reversible Umformmittel (31, 33),
derart, daß die Verpackung (E) wahlweise formbar ist in
eine Gebrauchsposition, in der die erste (23), die zweite (25) und die vierte Lasche (29) die Öffnung (21) freigeben,
eine erste Lagerungskonfiguration, in der die erste (23), die zweite (25) und die vierte Lasche (29) die Öffnung (21) schließen, und
eine zweite Lagerungskonfiguration, in der die erste Lasche (23) die erste (3), die zweite (5), die dritte (7) und vierte Seite (9) sowie die zweite (25) und die vierte Lasche (29) entlang dem ersten (11), dem zweiten (13), dem dritten (15) und dem vierten Rand (17) zusammendrückt,
**dadurch gekennzeichnet, daß** sie Verriegelungseinrichtungen (55, 59) aufweist, die geeignet sind, die erste Lasche (23) in der zweiten Lagerungskonfiguration auf der Außenseite der Verpackung (E) auf die dritte Seite (7) gefaltet zu halten.

2. Verpackung (E) nach Anspruch 1, **dadurch gekennzeichnet, daß** in der zweiten Lagerungskonfiguration die zweite (25) und die vierte Lasche (29) zwischen der ersten Lasche (23) und der dritten Seite (7) eingeklemmt sind.

3. Verpackung (E) nach einem der Ansprüche 1 oder 2, **dadurch gekennzeichnet, daß** die Verriegelungseinrichtungen (55, 59) eine an der ersten Lasche (23) ausgebildete Zunge (55) und einen in der dritten Seite (7) ausgebildeten Schlitz (59) umfassen, der zum Aufnehmen der Zunge (55) geeignet ist.

4. Verpackung (E) nach einem der Ansprüche 1 bis 3, **dadurch gekennzeichnet, daß** die reversiblen Umformungsmittel eine erste (31) und eine zweite Gruppe (33) von Umformungsfaltlinien aufweisen, die jeweils an der zweiten (5) und der vierten Seite (9) vorgesehen sind.

5. Verpackung (E) nach Anspruch 4, **dadurch gekennzeichnet, daß** die erste (31) und die zweite Gruppe (33) von Umformungsfaltlinien umgekehrte Y bilden, deren Arme (35, 37 und 39, 41) sich im wesentlichen und jeweils bis zu den die zweite (5) und die vierte Seite (9) von der ersten (3) und der dritten Seite (7) trennenden Kanten (43, 45 und 47, 49) erstrecken, und deren Füße (51 und 53) sich in im wesentlichen mittleren Bereichen der zweiten (25) und der vierten Lasche (29) erstrecken.

6. Verpackung (E) nach Anspruch 5, **dadurch gekennzeichnet, daß** die Bereiche (69, 71) der zweiten (5) und der vierten Seite (9), die jeweils zwischen den Armen (35, 37 und 39, 41) der ersten (31) und der zweiten Gruppe (33) der Umformungsfaltlinien liegen, in der zweiten Lagerungskonfiguration in Richtung der Innenseite der Verpackung (E) gebogen sind.

7. Verpackung (E) nach einem der Ansprüche 5 oder 6, **dadurch gekennzeichnet, daß** die zweite (25) und die vierte Lasche (29) um die Füße (51 und 53) doppelt gefaltet sind, wenn die Verpackung (E) die zweite Lagerungskonfiguration aufweist.

8. Verpackung (E) nach einem der vorhergehenden Ansprüche, **dadurch gekennzeichnet, daß** sie eine am dritten Rand (15) gelenkig vorgesehene dritte Lasche (27) aufweist.

9. Verpackung (E) nach Anspruch 8, **dadurch gekennzeichnet, daß** die dritte Lasche (27) zwischen der ersten Lasche (23) und der dritten Seite (7) geklemmt ist, wenn die Verpackung (E) die zweite Lagerungskonfiguration aufweist.

10. Verpackung (E) nach einem der vorhergehenden Ansprüche, **dadurch gekennzeichnet, daß** sie zweite Verriegelungseinrichtungen (55, 57) aufweist, um die Verpackung (E) in der ersten Lagerposition zu halten.

11. Verpackung (E) nach Anspruch 10, wenn auf Anspruch 8 rückbezogen, **dadurch gekennzeichnet, daß** die zweiten Verriegelungseinrichtungen (55, 57) eine an der ersten Lasche (23) ausgebildete Zunge (55) und einen in der dritten Lasche (27) ausgebildeten ersten Schlitz (57) aufweist, der zum Aufnehmen der Zunge (55) geeignet ist.

12. Zuschnitt (2) aus einem halbsteifen Material wie Karton zur Bildung einer Verpackung (E) nach einem der vorhergehenden Ansprüche, **dadurch gekennzeichnet, daß** er aufweist:
eine erste (3), eine zweite (5), eine dritte (7) und eine vierte rechteckige Bahn (9), die in der genannten Reihenfolge aufeinanderfolgen und miteinander durch eine erste (43), eine zweite (45) und eine dritte vertikale Faltlinie (47) verbunden sind,
eine Klebelasche (72), die mit der vierten Bahn (9) durch eine vierte vertikale Faltlinie (49) verbunden ist,
eine erste (23), eine zweite (25), eine dritte (27) und eine vierte Lasche (29), die jeweils voneinander unabhängig sind und jeweils mit der ersten (3), der zweiten (5), der dritten (7) und der vierten Bahn (9) durch eine erste (11), eine zweite (13), eine dritte (15) und eine vierte horizontale Faltlinie (17) verbunden sind,
eine fünfte (61), eine sechste (63), eine siebte (65) und eine achte Lasche (67), die jeweils der ersten (23), der zweiten (25), der dritten (27) und der vierten Lasche (29) gegenüberliegend durch eine fünfte (81), eine sechste (83), eine siebte (85) und eine achte horizontale Faltlinie (87) mit der ersten (3), der zweiten (5), der dritten (7) und der vierten Bahn (9) verbunden sind, und
eine erste (31) und eine zweite Gruppe (33) von Umformungsfaltlinien, die in der zweiten (5) und der vierten Bahn (9) und in der zweiten (25) und der vierten Lasche (29) ausgebildet sind, und welche im wesentlichen umgekehrte Y bilden, deren Arme (35, 37 und 39, 41) sich im wesentlichen und jeweils von der Mitte der zweiten (13) und der vierten (17) horizontalen Faltlinie bis zur ersten (43) und zweiten (45) vertikalen Faltlinie einerseits und bis zur dritten (47) und vierten vertikalen Faltlinie (49) andererseits erstrecken, und deren Füße (51, 53) sich im wesentlichen in den Mittelbereichen der zweiten (25) und der vierten Lasche (29) erstrecken,
**dadurch gekennzeichnet, daß** die erste Lasche (23) eine Zunge (55) aufweist und die dritte Bahn (7) einen ersten Schlitz (59) aufweist, der zum Aufnehmen der Zunge (55) geeignet ist.

13. Zuschnitt nach Anspruch 12, **dadurch gekennzeichnet, daß** die dritte Lasche (27) einen zweiten Schlitz (57) aufweist, der zum Aufnehmen der Zunge (55) geeignet ist.

14. Zuschnitt (2) nach einem der Ansprüche 12 oder 13, **dadurch gekennzeichnet, daß** die erste (31) und die zweite Gruppe (33) von Umformungsfaltlinien durch Knicklinien, Punktierungen oder andere Arten von Prägungen auf der Innen- oder der Außenseite des Zuschnitts (2) gebildet sind.

## Claims

1. Packaging (E) comprising:
- a first side (3), a second side (5), a third side (7), and a fourth side (9) in succession in the above order and respectively defining a first edge (11), a second edge (13), a third edge (15), and a fourth edge (17) of an opening (21) for inserting articles, in particular foods, into said packaging,
- a first flap (23) articulated to said first edge (11), and
- a second flap (25) and a fourth flap (29) that remain articulated to said second edge (13) and to said fourth edge (17), respectively, after the first opening of said packaging, and
- reversible deformation means (31, 33) provided on said second side (5) and said fourth side (9),
whereby said packaging (E) is conformable selectively:
- in a service position in which said first flap (23), said second flap (25), and said fourth flap (29) uncover said opening (21),
- a first storage configuration in which said first flap (23), said second flap (25), and said fourth flap (29) close said opening (21), and
- a second storage configuration in which said first flap (23) clamps said first side (3), said second side (5), said third side (7) and said fourth side (9), said second flap (25) and said fourth flap (29) along said first edge (11), said second edge (13), said third edge (15), and said fourth edge (17),
**characterized in that** it comprises locking means (55, 59) adapted to hold said first flap (23) folded over said third side (7) on the exterior of said packaging (E) in said second storage configuration.

2. Packaging (E) according to claim 1, **characterized in that**, in said second storage configuration, said second flap (25) and said fourth flap (29) are wedged between said first flap (23) and said third side (7).

3. Packaging (E) according to either claim 1 or claim 2, **characterized in that** said locking means (55, 59) comprise a tongue (55) formed in said first flap (23) and a slot (59) formed in said third side (7) adapted to receive said tongue (55).

4. Packaging (E) according to any one of claims 1 to 3, **characterized in that** said reversible deformation means comprise a first group (31) and a second group (33) of deformation folding lines disposed on said second side (5) and on said fourth side (9), respectively.

5. Packaging (E) according to claim 4, **characterized in that** said first group (31) and said second group (33) of deformation folding lines define inverted Y-shapes whose branches (35, 37 and 39, 41) extend substantially as far as respective edges (43, 45 and 47, 49) between said second side (5) and said fourth side (9) and said first side (3) and said third side (7), and whose stems (51 and 53) lie in substantially median areas of said second flap (25) and said fourth flap (29).

6. Packaging (E) according to claim 5, **characterized in that** the portions (69, 71) of said second side (5) and said fourth side (9) respectively situated between the branches (35, 37 and 39, 41) of said first group (31) and said second group (33) of deformation folding lines are folded toward the interior of said packaging (E) when it is in said second storage configuration.

7. Packaging (E) according to either claim 5 or claim 6, **characterized in that** said second flap (25) and said fourth flap (29) are folded in two about said stems (51 and 53) when said packaging (E) is in said second storage configuration.

8. Packaging (E) according to any one of the preceding claims, **characterized in that** it comprises a third flap (27) articulated to said third edge (15).

9. Packaging (E) according to claim 8, **characterized in that** said third flap (27) is wedged between said first flap (23) and said third side (7) when said packaging (E) is in said second storage configuration.

10. Packaging (E) according to any one of the preceding claims, **characterized in that** it comprises second locking means (55, 57) for holding said packaging (E) in said first storage position.

11. Packaging (E) according to claim 10 when dependent on claim 8, **characterized in that** said second locking means (55, 57) comprise a tongue (55) formed in said first flap (23) and a first slot (57) formed in said third flap (27) adapted to receive said tongue (55).

12. Blank (2) formed in a semi-rigid material such as cardboard and adapted to form a packaging (E) according to any one of the preceding claims, **characterized in that** it comprises:
- a first rectangular panel (3), a second rectangular panel (5), a third rectangular panel (7), and a fourth rectangular panel (9) in succession in the above order, connected to each other by a first vertical folding line (43), a second vertical folding line (45), and a third vertical folding line (47),
- a gluing lug (72) connected to the fourth panel (9) by a fourth vertical folding line (49),
- a first flap (23), a second flap (25), a third flap (27), and a fourth flap (29) that are independent of each other and respectively connected to said first panel (3), to said second panel (5), to said third panel (7) and to said fourth panel (9) by a first horizontal folding line (11), a second horizontal folding line (13), a third horizontal folding line (15), and a fourth horizontal folding line (17),
- a fifth flap (61), a sixth flap (63), a seventh flap (65), and an eighth flap (67) respectively connected to the first panel (3), to the second panel (5), to the third panel (7), and to the fourth panel (9) opposite said first flap (23), said second flap (25), said third flap (27), and said fourth flap (29) by a fifth horizontal folding line (81), a sixth horizontal folding line (83), a seventh horizontal folding line (85), and an eighth horizontal folding line (87), and
- a first group (31) and a second group (33) of deformation folding lines formed on the second panel (5) and on the fourth panel (9) and on the second flap (25) and on the fourth flap (29), defining substantially inverted Y-shapes whose branches (35, 37 and 39, 41) respectively extend substantially from the middles of the second horizontal folding line (13) and the fourth horizontal folding line (17) as far as the first vertical folding line (43) and the second vertical folding line (45), on the one hand, and the third vertical folding line (47) and the fourth vertical folding line (49), on the other hand, and whose stems (51 and 53) lie in substantially median areas of the second flap (25) and the fourth flap (29),
**characterized in that** said first flap (23) comprises a tongue (55) and **in that** said third panel (7) comprises a first slot (59) adapted to receive said tongue (55).

13. Blank according to claim 12, **characterized in that** said third flap (27) comprises a second slot (57) adapted to receive said tongue (55).

14. Blank (2) according to either claim 12 or claim 13, **characterized in that** said first group (31) and said second group (33) of deformation folding lines are formed by scoring, rows of perforation or other type of internal or external marking of said blank (2).
